# EUROPÄISCHE PATENTANMELDUNG

(11) **EP 2 047 787 A1**
(43) Veröffentlichungstag der Anmeldung: **15.04.2009**
(21) Anmeldenummer: 08017169.7
(22) Anmeldetag: 30.09.2008
(51) Int. Cl.: A47L 15/50

(54) **Korbeinsatz für eine Geschirrspülmaschine und Geschirrkorb**

(30) Priorität: 08.10.2007 DE 102007048198
(71) Anmelder: Miele & Cie. KG, 33332 Gütersloh (DE)
(72) Erfinder: Seifert, Monika, Dr., 32760 Detmold (DE); Wolf, Cornelius, 33739 Bielefeld (DE)

(57) **Zusammenfassung**

Die vorliegende Erfindung betrifft einen Korbeinsatz (1) für eine Geschirrspülmaschine zum Anbringen an einem Geschirrkorb (2), mit mehreren nach oben offenen, köcherförmigen Kammern (4), die jeweils durch einen Boden (7) und Seitenwände (5, 6) begrenzt sind. Damit auch leicht große Besteckteile für eine optimale Reinigung platziert werden können, ohne dass sie sich zu sehr in die Vertikale ausdehnen, ist der Korbeinsatz (1) derart im Geschirrkorb (2) anbringbar, dass die Hauptausdehnungsrichtung der Kammern (4) zu einer Vertikalen derart geneigt sind, dass Becksteckteile in einer geneigten Position in die Kammern (4) einstellbar sind.

## Beschreibung

Die vorliegende Erfindung betrifft einen Korbeinsatz für eine Geschirrspülmaschine zum Anbringen an einem Geschirrkorb, mit mehreren nach oben offenen, köcherförmigen Kammern, die jeweils durch einen Boden und Seitenwände begrenzt sind.

Es ist bekannt, dass in Geschirrkörben für Geschirrspülmaschinen meist nur ein schlechtes Platzangebot für Sonderteile, wie Schneebesen, Schöpfkellen etc. vorhanden ist. Solche Sonderteile werden teilweise in einem Oberkorb platziert, wobei dann keine optimale Reinigung erzielt werden kann, wenn diese in einem Sprühschatten angeordnet sind. Im schlimmsten Fall kann bei einer ungeeigneten Positionierung eine Fehlfunktion erreicht werden, beispielsweise können die Sprüharme blockieren. In jedem Fall schafft ein unzureichendes Reinigungsergebnis Unzufriedenheit.

Die DE 10 2004 057 018 A1 offenbart einen Spülgutträger für eine Geschirrspülmaschine, bei dem für Besteckteile ein erster Aufnahmebereich und für weiteres Spülgut ein zweiter Aufnahmebereich vorgesehen ist. Die beiden Aufnahmebereiche weisen eine unterschiedliche Höhe auf und sind horizontal versetzt angeordnet. Zudem sind bei dem zweiten Auflagebereich bodenseitig schräg angeordnete Auflageflächen vorgesehen.

Die AT 297256 B offenbart eine Geschirrspülmaschine, in der ein Geschirrkorb mit seitlichen Geschirrträgem vorgesehen ist, die eine schräg angeordnete Auflagefläche aufweisen. Dadurch liegt das Geschirr einerseits an der Ablagefläche und andererseits an einer rechtwinklig zu der Ablagefläche angeordneten Seitenwand an.

Die FR 2 401 646 A1 offenbart einen Korbeinsatz für Geschirrspüler, bei dem mehrere vertikale nach oben offene und demzufolge köcherförmig ausgebildete Kammern vorgesehen sind. Der Korbeinsatz ist im unteren Bereich mit einem engmaschigeren Gitter ausgebildet. Im oberen Bereich wird die Gitterstruktur weitmaschiger.

Es ist daher Aufgabe der vorliegenden Erfindung, einen Korbeinsatz für eine Geschirrspülmaschine zu schaffen, in dem auch leicht große Besteckteile für eine optimale Reinigung platziert werden können, ohne dass sie sich zu sehr in die Vertikale ausdehnen.

Diese Aufgabe wird mit einem Korbeinsatz mit den Merkmalen des Anspruches 1 gelöst.

Erfindungsgemäß sind die Kammern des Korbes zu einer Vertikalen geneigt angeordnet, so dass Becksteckteile in einer geneigten Position in die Kammer einstellbar sind. Dadurch können auch größere Gegenstände, wie Pfannenwender und Schneebesen in die Kammern abgestellt werden, ohne zu weit nach oben zu ragen und beispielsweise gegen einen Sprüharm anzustoßen. Dabei ist die Handhabung einfach, da die Sonderteile lediglich in die nach oben offenen Kammern eingestellt werden müssen, ohne dass weitere Befestigungsschritte notwendig sind. Dabei umfasst jede Kammer zwei geneigte Seitenwände und zwei vertikale Seitenwände. Dadurch wird die Neigung der Sonderteile nur in eine vorbestimmte Richtung vorgegeben, so dass benachbart zu dem Korbeinsatz ausreichend Raum für andere Gegenstände vorhanden ist.

Gemäß einer bevorzugten Ausgestaltung der Erfindung liegt die Neigung der Kammern zur Vertikalen zwischen 20° und 50°, insbesondere zwischen 30° und 40°. In diesem Bereich wird eine optimale Stellung der Sonderteile erreicht, da diese so gewählt ist, dass die Sonderteile nicht aus den Kammern versehentlich herausfallen können, aber nach oben hin nicht zu viel Platz benötigen.

Wenn der Boden einer Kammer geneigt ausgerichtet ist, können die Sonderteile bis zu dem Boden in die Kammern eingefügt werden, wobei die Länge der Kammern von außen sichtbar ist, insbesondere wenn der Bodenbereich des Korbes stufenförmig ausgebildet ist. Dabei wird eine kompakte Bauweise erreicht, wenn zumindest eine untere Seitenwand der Kammer die obere Seitenwand einer benachbarten Kammer bildet.

Damit die Sonderteile in den Kammern einen guten Halt erfahren, weisen diese nur eine geringe Breite auf, wobei der Abstand zwischen zwei gegenüberliegenden Seitenwänden vorzugsweise zwischen 2 cm und 6 cm, insbesondere 2, 5 cm bis 4 cm beträgt. Die Kammern können dabei relativ kurz ausgebildet werden, so dass die eingestellten Sonderteile an ihrem Griff angegriffen werden können und man beim Herausnehmen nicht die hygienisch sauberen Flächen berühren muss, die anschließend mit Nahrung in Kontakt kommen. Die Länge der Kammern kann in einem Bereich zwischen 5 cm bis 15 cm, vorzugsweise 6 cm bis 12 cm liegen.

Für ein gutes Reinigungsergebnis können die Seitenwände in einer Gitterstruktur ausgebildet sein, wobei vorzugsweise die Gitterstruktur in einem unteren Bereich engmaschiger ausgebildet ist.

Damit der Korbeinsatz nur wenig Bauraum benötigt, sind vorzugsweise zwischen drei und acht Kammern vorgesehen, die vorzugsweise einreihig angeordnet sind.

Der Korbeinsatz ist in einer vorteilhaften Ausgestaltung der Erfindung zur lösbaren Erfindung mit einem Geschirrkorb mit Rastmitteln versehen. Ferner können an dem Korbeinsatz noch Scharnierelemente vorgesehen sein, so dass bei Nichtbenutzung der Korbeinsatz zusammengeklappt werden kann.

Die Erfindung wird nachfolgend anhand eines Ausführungsbeispieles mit Bezug auf die beigefügten Zeichnungen näher erläutert. Es zeigen:
- Figur 1: eine Seitenansicht eines erfindungsgemäßen Korbes In montierter Position, und
- Figur 2: eine Draufsicht auf den Korbeinsatz der Figur 1.

Ein Korbeinsatz 1 für eine Geschirrspülmaschine kann über Rastmittel 11 oder andere Befestigungsmittel in einem Geschirrkorb 2 montiert werden, der vorzugsweise ein Unterkorb einer Geschirrspülmaschine ist. Der Korbeinsatz 1 ist vorzugsweise aus Kunststoff hergestellt und dient zum Einstellen von Sonderteilen, wie Schneebesen, Pfannenwender 3, Schöpfkellen oder anderer Teile, die nicht in einer Besteckschublade einlegbar sind. Der Korbeinsatz 1 besteht vorzugsweise aus Kunststoff, kann aber auch aus beschichtetem Metall hergestellt sein.

Der Korbeinsatz 1 umfasst eine Vielzahl von köcherförmigen, nach oben offenen Kammern 4, die durch geneigte Seitenwände 5, vertikale Seitenwände 6 sowie einen geneigten Boden 7 begrenzt sind. An der Oberseite ist ein Rand 8 an jeder Kammer 4 ausgebildet, der quadratisch oder rechteckig ausgebildet sein kann. Die Neigung α der Seitenwände 5 gegenüber der Vertikalen liegt in der eingebauten Position in einem Bereich zwischen 20° und 50°, insbesondere zwischen 30° und 40°. Die Seitenwände 5 und 6 sind durch eine Gitterstruktur gebildet, so dass zum Reinigen der Gegenstände Spülwasser die Wände 5 und 6 durchströmen kann. Dabei bildet eine untere Seitenwand 5 einer Kammer 4 eine obere Seitenwand 5 einer benachbarten Kammer, wobei aufgrund der geneigten Anordnung der Kammern 4 ein Abschnitt 9 einer Seitenwand 5 über eine benachbarte Kammer hinausragt. An diesem Abschnitt 9 können sich die Sonderteile 3 ebenfalls abstützen. Die Rastmittel 11 sind derart am Korbeinsatz 1 angeordnet, dass dieser in der geneigten Position im Geschirrkorb befestigt werden kann. Wenn der Geschirrkorb sich dann in seiner bestimmungsgemäßen Lage innerhalb des nicht näher gezeigten Spülraums einer Geschirrspülmaschine befindet, nehmen die Besteckteile 3 wie in Figur 1 gezeigt eine geneigte Lage ein.

In Figur 2 ist der Korbeinsatz 1 in der Draufsicht gezeigt. Die Kammern 4 weisen an der Oberseite eine Öffnung 10 auf, die schlitzförmig ausgebildet ist und in die die Griffteile der Sonderteile gut einstellbar sind. Die Öffnungen 10 können aber auch quadratisch ausgebildet sein, wobei der Abstand zwischen gegenüberliegenden Seitenwänden 6 bzw. 5 in einem Bereich zwischen 2,5 cm und 4 cm liegen kann. Die Höhe der Kammern ist relativ kurz und liegt in einem Bereich von vorzugsweise 6 cm bis 12 cm, so dass beim Einstellen und Herausnehmen der Sonderteile der Bediener nur die Griffe anfassen kann und die nach dem Reinigen hygienischen sauberen Flächen nicht berühren muss.

Der Korbeinsatz 1 kann über diverse Rastmittel 11 an einem Geschirrkorb 2 festlegbar sein. Ferner können die Seitenwände 5 und 6 so über Scharnierteile zusammengesetzt sein, dass bei einer Nichtbenutzung ein Einklappen möglich ist.

## Patentansprüche

1. Korbeinsatz (1) für eine Geschirrspülmaschine zum Anbringen an einem Geschirrkorb (2), mit mehreren nach oben offenen, köcherförmigen Kammern (4), die jeweils durch einen Boden (7) und Seitenwände (5, 6) begrenzt sind,
**dadurch gekennzeichnet,**
**dass** der Korbeinsatz (1) derart im Geschirrkorb (2) anbringbar ist, dass die Hauptausdehnungsrichtung der Kammern (4) zu einer Vertikalen derart geneigt sind, dass Becksteckteile (3) in einer geneigten Position in die Kammern (4) einstellbar sind.

2. Korbeinsatz (1) nach Anspruch 1,
**dadurch gekennzeichnet,**
**dass** die Neigung der Kammern (4) zur Vertikalen zwischen 20° und 50°, vorzugsweise zwischen 30° und 40° liegt.

3. Korbeinsatz (1) nach Anspruch 1 oder 2,
**dadurch gekennzeichnet,**
**dass** jede Kammer zwei geneigte Seitenwände (5) und zwei vertikale Seitenwände (6) umfasst.

4. Korbeinsatz (1) nach einem der Ansprüche 1 bis 3,
**dadurch gekennzeichnet,**
**dass** der Boden (7) einer Kammer (4) geneigt ausgerichtet ist und der Bodenbereich des Korbes (1) stufenförmig ausgebildet ist.

5. Korbeinsatz (1) nach einem der Ansprüche 1 bis 4,
**dadurch gekennzeichnet,**
**dass** zumindest eine untere Seitenwand (5) einer Kammer die obere Seitenwand (5) einer benachbarten Kammer bildet.

6. Korbeinsatz (1) nach einem der Ansprüche 1 bis 5,
**dadurch gekennzeichnet,**
**dass** der Abstand zwischen zwei gegenüberliegenden Seitenwänden (5, 6) einer Kammer zwischen 2 cm und 6 cm, vorzugsweise 2,5 cm und 4 cm beträgt.

7. Korbeinsatz (1) nach einem der Ansprüche 1 bis 6,
**dadurch gekennzeichnet,**
**dass** die Höhe einer Kammer (4) vom Boden (7) bis zu einem oberen Rand der Kammer 5 cm bis 15 cm, vorzugsweise 6 cm bis 12 cm beträgt.

8. Korbeinsatz (1) nach einem der Ansprüche 1 bis 7,
**dadurch gekennzeichnet,**
**dass** die Seitenwände (5, 6) einer Kammer (4) durch eine Gitterstruktur gebildet sind.

9. Korbeinsatz (1) nach Anspruch 8,
**dadurch gekennzeichnet,**
**dass** die Gitterstruktur im unteren Bereich einer Seitenwand (5, 6) engmaschiger ist als in einem oberen Bereich.

10. Korbeinsatz (1) nach einem der Ansprüche 1 bis 9,
**dadurch gekennzeichnet,**
**dass** der Korbeinsatz (1) zwischen drei und acht Kammern aufweist, die ein- oder zweireihig angeordnet sind.

11. Korbeinsatz (1) nach einem der Ansprüche 1 bis 10,
**dadurch gekennzeichnet,**
**dass** an dem Korbeinsatz (1) Rastmittel zur lösbaren Verbindung mit einem Geschirrkorb (2) vorgesehen sind.
